# EUROPÄISCHE PATENTSCHRIFT

(11) **EP 0 659 035 B1**
(45) Veröffentlichungstag und Bekanntmachung des Hinweises auf die Patenterteilung: **13.10.1999**
(21) Anmeldenummer: 94119424.3
(22) Anmeldetag: 08.12.1994
(51) Int. Cl.: H05B 39/04, G05D 25/02

(54) **Verfahren zum Einstellen des Summenlichts in einem Raum und Vorrichtung zur Durchführung des Verfahrens**
Process for controlling the total illumination in a room and device for such a process
Procédé de réglage de l'éclairage global dans un local, installation mettant en oeuvre ce procédé

(30) Priorität: 16.12.1993 DE 4343017
(43) Veröffentlichungstag der Anmeldung: 21.06.1995
(73) Patentinhaber: Luxmate Controls GmbH, 6850 Dornbirn (AT)
(72) Erfinder: Geiginger, Joachim, A-6845 Hohenems (AT); Pichler, Pius, A-6820 Frastanz (AT); Werner, Walter, Dr., A-6850 Dornbirn (AT)
(74) Vertreter: Schmidt-Evers, Jürgen, Dipl.-Ing.

(56) Entgegenhaltungen:
- EP-A- 0 410 484
- EP-A- 0 521 818
- N.S.H. BROOKS 'PROCEEDINGS OF THE 33rd MIDWEST SYMPOSIUM ON CIRCUITS AND SYSTEMS' 15. August 1990 , JOHNSTON ET AL. , CALGARY,ALBERTA,CANADA * Seite 678, rechte Spalte, Zeile 1 - Seite 679, rechte Spalte, Zeile 19; Abbildung 1 *
- ENERGY CONVERSION AND MANAGEMENT, Bd.34, Nr.1, 17. April 1992, OXFORD GB Seiten 17 - 28 DOUNIS ET AL. 'Building visual comfort control with fuzzy reasoning'
- JOURNAL OF THE ILLUMINATING ENGINEERING SOCIETY, Bd.21, Nr.2, 1992, NEW YORK US Seiten 25 - 34 P.J. LITTLEFAIR 'Modeling daylight illuminances in building environmental performance analysis'

## Beschreibung

Die Erfindung betrifft ein Verfahren zum Einstellen des Summenlichts in einem innen und von außen beleuchteten Raum gemäß dem Oberbegriff der Ansprüche 1, 3 und 4 und eine Vorrichtung zur Durchführung des Verfahrens gemäß dem Oberbegriff der Ansprüche 16-18.

Es ist bekannt, die Innenbeleuchtung eines Raumes tageslichtabhängig zu dimmen. Die Lichtstärke des in den Raum einfallenden Außenlichts wird von einem Tageslichtsensor erfaßt, der entweder innerhalb oder außerhalb des Raumes angeordnet ist.

Ein derartiges Verfahren zum tageslichtabhängigen Einstellen der Innenbeleuchtung in einem Raum ist beispielsweise in der Druckschrift EP 0 410 484 A1 beschrieben. Die Steuerung der Innenbeleuchtung erfolgt in dieser Druckschrift in Abhängigkeit von der von einem Tageslichtsensor erfaßten Außenlichtstärke durch punkt- oder abschnittsweise Festlegung einer Beleuchtungsfunktion. Die Beleuchtungsfunktion wird durch eine Mehrzahl von unabhängig von einander einstellbaren Funktionswerten bestimmt, da zu jedem abgespeicherten Außenlichtstarkewert ein entsprechend der Beleuchtungsfunktion berechneter Innenbeleuchtungswert abgespeichert ist. Die Funktionswerte sind unabhängig voneinander einstellbar und jeder Funktionswert kann unabhängig von anderen Funktionswerten verändert werden. Abhängig von dem durch den Außenlichtsensor erfaßten Außenlichtstärkewert wird anschließend der entsprechende Innenbeleuchtungswert ausgelesen und ein entsprechendes Steuersignal an eine Dimmeinrichtung der Innenbeleuchtung des Raumes weitergeleitet, wodurch die Lichtstärke der Innenbeleuchtung eingestellt wird.

Ebenfalls ist es bekannt, Jalousien, Rolläden oder ähnliche Vorrichtungen tageslichtabhängig einzustellen, wobei auch in diesem Fall die Lichtstärke des Tageslichts durch einen Tageslichtsensor erfaßt wird, der außerhalb des Raumes angebracht ist.

Um nach der Verstellung einer Jalousie den Einfluß der Jalousie auf das Summenlicht im Raum berücksichtigen zu können, ist es bekannt, im Raum Innenlichtsensoren anzuordnen, die auf die Jalousie gerichtet sind und die Lichtstärke des durch die Jalousie hindurchgetretenen Lichtes erfassen.

Der Erfindung liegt die Aufgabe zugrunde, ein Verfähren der in der EP 0 410 484 A1 beschriebenen Art mit den Merkmalen des Oberbegriffes der Ansprüche 1, 3 oder 4 anzugeben, mit dem die Steuerung des Summenlichtes in einem Raum durch automatisches Verstellen eines weiteren Parameters möglich ist.

Die Aufgabe ist erfindungsgemäß durch die im Kennzeichen der Ansprüche 1, 3 oder 4 angegebenen Merkmale gelöst.

Durch die erfindungsgemäße Lösung ist es nunmehr möglich, das Summenlicht in einem Raum, nicht nur durch automatisches Dimmen des Innenlichtes in Abhängigkeit vom Tageslicht einzustellen, sondern zusätzlich auch noch durch automatisches Abblenden in Abhängigkeit vom Tageslicht. Der Zusammenhang zwischen Dimmsteuerung und Tageslicht ergibt sich aus einer ersten Dimmsteuerfunktion und der Zusammenhang zwischen dem Abblenden und dem Tageslicht ergibt sich aus einer Abblendsteuerfunktion.

Die einfachste Möglichkeit zur Realisierung der in den Ansprüchen 1, 3 oder 4 angegebenen Lehre besteht darin, daß gemäß Anspruch 6 die erste Dimmsteuerfunktion und die Abblendsteuerfunktion identisch sind und von der gleichen Führungssgröße, beispielsweise dem Tageslicht abhängen.

Eine besondere Situation tritt dann ein, wenn der Benutzer die Abblendeinrichtung, also beispielsweise eine Jalousie manuell verstellen möchte. Dies ist als Fremdeingriff in die Abblendsteuerung zu werten. Normalerweise würde die Abblendsteuerung bei einem solchen Fremdeingriff die Änderung sofort wieder entsprechend der Führungsgröße, beispielsweise dem Tageslicht sowie unter Berücksichtigung der Abblendsteuerfunktion rückstellen. Die Erfindung betrifft daher Maßnahmen, die gewährleisten, daß die Summenlichtsteuerung auch bei einem solchen Fremdeingriff ohne Rückstellung der Abblendsteuerung ausgeführt werden kann.

Eine erste Möglichkeit der Ausführung des Verfahrens bei Fremdeingriff in die Abblendsteuerung, insbesondere bei manueller Abblendverstellung, kann gemäß Anspruch 1 darin bestehen, daß der Fremdeingriff bzw. die manuelle Abblendverstellung erfaßt wird, und daß das Dimmen und das Abblenden danach automatisch nach einer den Fremdeingriff berücksichtigenden Offset-Dimmfunktion bzw. Offset-Abblendfunktion erfolgen. Das ist gleichbedeutend damit, daß abhängig von dem Istwert der Abblendeinrichtung das Dimmen und Abblenden anhand neuer Steuerfunktionswerte erfolgt, die gegenüber den bisherigen Steuerfunktionseinheiten mit einem Off-Set versehen sind, wobei dieser Off-Set der manuellen Verstellung der Abblendeinrichtung Rechnung trägt.

Eine Variante dieser ersten Möglichkeit kann gemäß Anspruch 2 darin bestehen, daß die Offset-Dimmfunktion und die Offset-Abblendfunktion identisch sind und von der gleichen Führungsgröße, beispielsweise dem Tageslicht abhängen. Dieser Fall ist vor allem dann denkbar, wenn ursprünglich die Innenbeleuchtung und die Abblendeinrichtung bereits nach einer gemeinsamen Steuerfunktion eingestellt worden sind.

Eine zweite und eine dritte Möglichkeit kann je nachdem, ob die Dimmsteuerfunktion und die Abblendsteuerfunktion identisch oder verschieden sind, gemäß Anspruch 3 darin bestehen, daß der Fremdeingriff bzw. die manuelle Abblendverstellung erfaßt wird, und daß die Abblendsteuerung danach zumindest eine vorgegebene Zeit lang oder bis zu einer manuellen Reaktivierung oder bis die/eine Führungsgröße einen Schwellenwert über- oder unterschreitet, außer Betrieb gesetzt wird, wobei das Dimmen weiterhin automatisch nach der ersten Dimmsteuerfunktion bzw. im Falle einer gemeinsamen Steuerfunktion für die Abblendeinrichtung und die Innenbeleuchtung nach der gemeinsamen Steuerfunktion erfolgt. Durch diese Maßnahme verbleibt nach einer manuellen Abblendverstellung die Abblendeinrichtung, d.h. vorzugsweise die Jalousie oder ein Rolladen, in der durch den manuellen Eingriff eingestellten Abblendposition.

Eine vierte Möglichkeit kann gemäß Anspruch 4 darin bestehen, daß der Fremdeingriff bzw. die manuelle Abblendverstellung erfaßt wird und daß danach das Dimmen automatisch nach einer zweiten Dimmsteuerfunktion erfolgt, die von dem Abblend-Istwert als weitere Führungsgröße abhängig ist, wobei das Abblenden weiterhin unabhängig davon nach der von mindestens einer Führungsgröße abhängigen Abblendsteuerfunktion erfolgt. Durch die zweite Dimmsteuerfunktion kann die aktuelle Stellung der Jalousie berücksichtigt und dadurch der Einfluß der manuellen Jalousieverstellung auf das Sonnenlicht im Raum kompensiert werden.

Weitere Ausgestaltungen der vorstehend beschriebenen konkreten Möglichkeiten zur Ausführung des erfindungsgemäßen Verfahrens sind Gegenstand der Ansprüche 7 bis 15.

Der Erfindung liegt weiterhin die Aufgabe zugrunde, eine Vorrichtung zur Durchführung des Verfahrens gemäß den Ansprüchen 1, 3 oder 4 anzugeben.

Diese Aufgabe ist ausgehen von den Merkmalen des Oberbegriffes der Ansprüche 16-18 durch die im Kennzeichen dieser Ansprüche angegebenen Merkmale gelöst.

Die Ansprüche 19 bis 29 geben Ausgestaltungen der erfindungsgemäßen Vorrichtung an, welche schaltungsmäßige Realisierungen der vier oben angegebenen Möglichkeiten zur Ausführung des Verfahrens repräsentieren.

Ausführungsbeispiele der Erfindung werden nachfolgend anhand der Zeichnungen beschrieben.

Es zeigen:
Fig. 1 ein Blockschaltbild einer erfindungsgemäßen Vorrichtung mit einer Dimmeinrichtung für eine Kunstlichtquelle in einem Raum und einem Abblendsteuerteil für eine Abblendeinrichtung innerhalb oder außerhalb des Raumes, wobei die Kunstlichtquelle und die Abblendeinrichtung durch zwei getrennte Funktionen gesteuert werden und die Steuerung der Abblendeinrichtung unterbrochen wird, wenn ein Fremdeingriff in die Abblendeinrichtung festgestellt worden ist.
Fig. 2 ein Blockschaltbild einer erfindungsgemäßen Vorrichtung, wobei die Kunstlichtquelle und die Abblendeinrichtung durch ein gemeinsames Steuerteil gesteuert werden und die Steuerung der Abblendeinrichtung unterbrochen wird, wenn ein Fremdeingriff in die Abblendeinrichtung festgestellt worden ist;
Fig. 3 ein Blockschaltbild einer erfindungsgemäßen Vorrichtung, wobei die Kunstlichtquelle nach einer zweiten Dimmsteuerfunktion eingestellt wird, wenn ein Fremdeingriff in die Abblendeinrichtung festgestellt worden ist;
Fig. 4 ein Blockschaltbild einer erfindungsgemäßen Vorrichtung, wobei die Kunstlichtquelle und die Abblendeinrichtung durch zwei getrennte Funktionen gesteuert werden und die Kunstlichtquelle und die Abblendeinrichtung gemäß zwei neuen Offset-Steuerfunktionen eingestellt werden, wenn ein Fremdeingriff in die Abblendeinrichtung festgestellt worden ist;
Fig. 5 ein Blockschaltbild einer erfindungsgemäßen Vorrichtung, wobei die Kunstlichtquelle und die Abblendeinrichtung gemäß einer gemeinsamen Funktion eingestellt werden und die Kunstlichtquelle und die Abblendeinrichtung gemäß einer neuen Offset-Steuerfunktion eingestellt werden, wenn ein Fremdeingriff in die Abblendeinrichtung festgestellt worden ist; und
Fig. 6 ein Diagramm zur Verdeutlichung der Steuerung der Kunstlichtquelle abhängig von der Außenlichtstärke und der Jalousiestellung.

Figur 1 zeigt ein erstes Ausführungsbeispiel einer erfindungsgemäßen Vorrichtung zum Einstellen des Summenlichts in einem innen und von außen beleuchteten Raum 21. Die den Raum 21 umgebende Begrenzung 22 ist nur durch strichpunktierte Linien angedeutet. In der Raumbegrenzung 22 befindet sich eine Öffnung 23, durch die Außenlicht in den Raum 21 eindringen kann. Der Raum 21 wird durch eine im Raum 21 angeordnete Kunstlichtquelle 1 und durch Außenlicht, das durch eine Raumöffnung 23 in den Raum eintritt, beleuchtet. Vor oder hinter die Raumöffnung 23 ist dabei eine verstellbare Abblendeinrichtung 4, vorzugsweise eine Jalousie mit in ihrer Neigung verstellbaren Lamellen oder ein lichtdichter Rolladen, angeordnet, wodurch das in den Raum eintretende Außenlicht reduziert wird. Eine Dimmeinrichtung 2 steuert abhängig von Führungsgrößen a,b,c gemäß einer Dimmsteuerfunktion 3 die Kunstlichtquelle 1, während ein Abblendsteuerteil 5 ebenfalls abhängig von Führungsgrößen die Abblendeinrichtung 4 gemäß einer Abblendsteuerfunktion 6 einstellt. Es wird im folgenden davon ausgegangen, daß sowohl der Dimmeinrichtung 2 als auch dem Abblendsteuerteil 5 als gemeinsame Führungsgröße a ein Signal zugeführt wird, das der die von einem außerhalb des Raumes angebrachten Außenlichtsensor 9 erfaßte Außenlichtstärken entspricht. Aus Figur 1 ist ersichtlich, daß die Dimmsteuerfunktion 3 unterschiedlich zu der Abblendsteuerfunktion 6 ist und die Abblendsteuerfunktion 6 nicht nur von einem Außenlicht-Istwertsignal a, sondern auch von weiteren Signalen b,c, beispielsweise einem Tageszeit- oder Außentemperatur-Istwertsignal, abhängig sein kann. Zusätzlich ist es denkbar, die Jalousie abhängig von klimatischen Gegebenheiten einzustellen. Beispielsweise kann die Jalousie auch als Sonnen - oder Hagelschutz eingesetzt werden. Der Sonnenstand bzw. die Witterung müßten dann von einem Sensor erfaßt und ein entsprechendes Führungssignal an das Abblendsteuerteil 4 angelegt werden, so daß diese Führungsgrößen berücksichtigt werden können. Die Dimmeinrichtung 2 bzw. das Abblendsteuerteil 5 ist mit einem entsprechenden Dimmfunktionswerte-Speicher 11 bzw, einem Abblendfunktionswerte-Speicher 10 verbunden, wobei in den Speichern 10 und 11 die für die Steuerung der Abblendeinrichtung 4 bzw. der Kunstlichtquelle 1 benötigten Funktionswerte gespeichert sind, die durch eine manuelle Betätigung einer Programmiereinrichtung 12 individuell und unabhängig voneinander veränderbar und vorbelegbar sind. Im folgenden wird durch einen fettgedruckten Pfeil jeweils die Möglichkeit eines externen, d.h. eines manuellen Eingriffs angedeutet. Mit der Abblendeinrichtung 4 ist ein Fremdeingriffsensor 7 verbunden, der eine manuelle Verstellung der Abblendeinrichtung 4 erfaßt und ein Verstellsignal v erzeugt, das an ein dem Abblendsteuerteil 5 zugeordnetes Abblend-Logikteil 8 angelegt ist. Beim Vorliegen eines Verstellsignals v setzt das Abblend-Logikteil 8 die Abblendeinrichtung 4 zumindest eine Zeit lang oder bis die/eine Führungsgröße a,b, oder c einen Schwellenwert über-oder unterschreitet, außer Betrieb. So ist beispielsweise vorstellbar, daß einen Person im Raum die Jalousie als Sonnenschutz bzw. als Blendschutz weiter herunterzieht, worauf die automatische Steuerung der Abblendeinrichtung unterbrochen wird und die augenblickliche durch die manuelle Verstellung herbeigeführte Position der Abblendeinrichtung bestehen bleibt Dieser Schutz ist jedoch nur sinnvoll, solange die Jalousie noch direkt durch die Sonne bestrahlt wird. Durch eine entsprechende Abnahme des durch den Außenlichtsensor erfaßten Außenlichts kann festgestellt werden, wann eine direkte Bestrahlung der entsprechenden Jalousie durch die Sonne nicht mehr gegeben ist. Die erfaßte Außenlichtstärke als Führungsgröße unterschreitet daraufhin einen bestimmten Schwellenwert und die automatische Einstellung der Abblendeinrichtung wird wieder aufgenommen. Die Unterbrechung der Steuerung der Abblendeinrichtung kann ebenfalls durch eine manuelle Reaktivierung des Abblend-Logikteils 8 rückgängig gemacht werden. Unabhängig von der Abblendeinrichtung 4 wird die Kunstlichtquelle 1 in diesem Ausführungsbeispiel stets gemäß der Dimmsteuerfunktion 3 eingestellt.

Im folgenden werden entsprechende Bauelemente oder Signale durch gleiche Bezugszeichen definiert. Desweiteren wird auf eine Wiederholung einer Beschreibung dieser Bauteile oder Signale verzichtet.

Figur 2 zeigt ein erfindungsgemäßes Ausführungsbeispiel, das dem in Figur 1 gezeigten Ausführungsbeispiel ähnlich ist. In Figur 2 werden jedoch die Kunstlichtquelle 1 und die Abblendeinrichtung 4 durch ein gemeinsames Steuerteil 13 gemäß einer gemeinsamen Abblend- und Dimmsteuerfunktion 3,6 eingestellt. Mit dem gemeinsam Steuerteil 13 ist ein gemeinsamer Funktionswerte-Speicher 10,11 verbunden, dessen Werte manuell durch die Programmiervorrichtung 12 individuelle und unabhängig voneinander veränderbar sind. Wie in Figur 1 unterbricht das zu dem gemeinsamen Steuerteil 13 gehörige Logikteil 8 die Steuerung der Abblendeinrichtung 4, wenn nach einer manuellen Verstellung der Abblendeinrichtung von dem Fremdeingriffsensor 7 ein Verstellsignal v erzeugt worden ist. Die Unterbrechung der Steuerung der Abblendeinrichtung 4 wird wiederum zumindest eine Zeit lang oder bis zu einer manuellen Reaktivierung oder bis die/eine Führungsgröße a,b,c einen Schwellenwert über- oder unterschreitet, aufrechterhalten. Auch nach einer Unterbrechung einer automatischen Einstellung der Abblendeinrichtung 4 wird die Kunstlichtquelle 1 weiterhin gemäß der gemeinsamen Steuerfunktion 3,6 eingestellt, so daß die Abblendeinrichtung 4 in der durch die manuelle Verstellung hervorgerufenen Stellposition bleibt und die Kunstlichtquelle 1 weiterhin abhängig von den Führungsgrößen a,b, und c, insbesondere abhängig von dem Außenlicht-Istwertsignal a eingestellt wird.

Figur 3 zeigt ein weiteres erfindungsgemäßes Ausführungsbeispiel. Die Kunstlichtquelle 1 und die Abblendeinrichtung 4 werden durch eine getrennte Dimmeinrichtung 2 bzw. Abblendsteuerteil 5 gemäß einer getrennten Dimm- bzw. Abblendsteuerfunktion eingestellt. Es ist zusätzlich ein Abblend-Istwertgeber 14 vorgesehen, der den aktuellen Abblendgrad der Abblendeinrichtung 4 erfaßt und ein Abblend-Istwertsignal i erzeugt, wobei der Abblend-Istwertgeber 14 und der Fremdeingriffsensor 7 in diesem Ausführungsbeispiel mit der Dimmeinrichtung 2 verbunden sind. Der Dimmeinrichtung 2 ist ein Dimmsteuerfunktions-Speicher 15 zugeordnet, in dem neben der ursprünglichen Dimmsteuerfunktion zumindest eine zweite Dimmsteuerfunktion gespeichert ist. Die in dem Dimmsteuerfunktions-Speicher 15 gespeicherten Funktionen können extern durch einen manuellen Eingriff individuell und unabhängig voneinander verändert werden. Zu der Dimmeinrichtung 2 gehört ein Dimm-Logikteil 16, welches die Dimmeinrichtung 2 bei Vorliegen eines Verstellsignals veranlaßt, die Kunstlichtquelle 1 entsprechend einer zweiten Dimmsteuerfunktion 17 zu dimmen, d.h. nach einer manuellen Verstellung der Abblendeinrichtung 4 wird zur Steuerung der Kunstlichtquelle 1 einer von der ursprünglichen Dimmsteuerfunktion 3 unterschiedliche zweite Dimmsteuerfunktion 17 ausgewählt,die vorzugsweise zusätzlich von dem Abblend-Istwertsignal i als weitere Führungsgröße abhängig ist, so daß der Einfluß der manuellen Verstellung der Abblendeinrichtung auf das Summenlicht durch die neue Dimmsteuerfunktion 17 kompensiert wird. Unabhängig davon wird die Abblendeinrichtung 4 weiterhin durch das Abblendsteuerteil 5 gemäß der ursprünglichen Abblendsteuerfunktion 6 eingestellt. Wie aus Figur 3 ersichtlich ist, ist der Abblend-Istwertgeber 14 mit der Programmiereinrichtung 12 verbunden, so daß nach einer manuellen Verstellung der Abblendeinrichtung 4 der augenblickliche Abblend-Istwert i mit Hilfe der Programmiereinrichtung 12 als zusätzlicher Funktionswert nach einer manuellen Betätigung der Programmiereinrichtung 12 in die Funktionswertespeicher 10 und 11 abgespeichert werden kann.

Figur 4 zeigt ein weiteres erfindungsgemäßes Ausführungsbeispiel, das dem in Figur 3 gezeigten ähnlich ist. In diesem Fall ist der Fremdeingriffsensor 7 und der Abblend-Istwertgeber 14 sowohl mit der Dimmeinrichtung 2 als auch mit der Abblendeinrichtung 4 verbunden. Neben der Dimmeinrichtung 2, der der Dimmsteuerfunktions-Speicher 15 zugeordnet ist, ist auch dem Abblendsteuerteil 56 ein Abblendsteuerfunktions-Speicher 19 zugeordnet, in dem neben der ursprünglichen Abblendsteuerfunktion 6 eine Mehrzahl von Offset-Abblendsteuerfunktionen 20 gespeichert sind, die von der/denselben Führungsgrößen a,b und c, wie die ursprüngliche Abblendsteuerfunktion 6 abhängen. In dem Dimmsteuerfunktions-Speicher 15 sind neben der ursprünglichen Dimmsteuerfunktion 3 mehrere Offset-Dimmsteuerfurktionen 18 gespeichert, die von der/denselben Führungsgrößen a,b, und c wie die ursprüngliche Dimmsteuerfunktion 3 abhängen. Zu dem Abblendsteuerteil 5 gehört ein Abblendlogikteil 8. Bei Vorliegen eines Verstellsignals v, d.h. nach einer manuellen Verstellung der Abblendeinrichtung 4, wählt das Abblendlogikteil 8 abhängig von dem Abblend-Istwert i, d.h. der augenblicklichen durch den manuellen Eingriff hervorgerufenen Stellposition der Abblendeinrichtung 4, eine Offset-Abblendsteuerfunktionen 20 aus, so daß anschließend die Abblendeinrichtung 4 durch das Abblendsteuerteil 5 gemäß der neuen Offset-Abblendsteuerfunktion 20 eingestellt wird und somit der manuellen Verstellung der Abblendeinrichtung Rechnung getragen wird. Auf die gleiche Art und Weise wählt das Dimm-Logikteil 16 bei Vorliegen eines Verstellsignals v abhängig von dem Abblend-Istwertsignal i eine der Offset-Dimmsteuerfunktionen 18 aus, so daß die Kunstlichtquelle 1 anschließend gemäß der neuen Offset-Dimmsteuerfunktion 18 durch die Dimmeinrichtung 2 eingestellt wird. In diesem Ausführungsbeispiel erfolgt also nach einer manuellen Verstellung der Abblendeinrichtung 4 sowohl das Dimmen der Kunstlichtquelle 1 als auch die Einstellung der Abblendeinrichtung 4 mit einem Off-Set, der der manuellen Verstellung der Abblendeinrichtung 4 Rechnung trägt.

Figur 5 zeigt schließlich ein erfindungsgemäßes Ausführungsbeispiel, dessen Funktionsweise dem in Figur 4 gezeigten Ausführungsbeispiel ähnlich ist. In diesem Fall wird jedoch die Kunstlichtquelle 1 und die Abblendeinrichtung 4 wieder durch ein gemeinsames Steuerteil 13 gemäß einer gemeinsamen Steuerfunktion 3, 6 eingestellt Dem gemeinsamen Steuerteil 13 ist ein gemeinsamer Steuerfunktions-Speicher 15,19 zugeordnet, in dem neben der ursprünglich gemeinsamen Steuerfunktion 3,6 mehrere gemeinsame Offset-Steuerfunktionen 18,20 gespeichert sind. Das zu dem gemeinsamen Steuerteil 13 gehörige gemeinsame Logikteil 21 wählt bei Vorliegen eines Verstellsignals v, d.h. nach einer manuellen Verstellung der Abblendeinrichtung 4, abhängig von dem von dem Abblend-Istwertgeber 14 gelieferten Abblend-Istwert i eine der Offset-Steuerfunktionen 18,20 aus, so daß nach einer manuellen Verstellung der Abblendeinrichtung 4 sowohl die Abblendeinrichtung 4 als auch die Kunstlichtquelle 1 durch das gemeinsame Steuerteil 13 gemäß einer gemeinsamen Offset-Steuerfunktion 18,20 eingestellt werden. In Figur 5 ist der Abblend-Istwertgeber 14 als ein im Raum angeordneter gegen die Abblendeinrichtung 4 gerichteter Außenlichtsensor dargestellt, der das durch die Abblendung reduzierte, in den Raum eintretende Außenlicht erfaßt und daraus den Abblend-Istwert i ableitet. Da jedoch ein derartig ausgebildeter Abblend-Istwertgeber 14 nicht unterscheiden kann, ob eine Lichtstärkeabnahme beispielsweise tageszeit- oder wetterbedingte Veränderungen oder durch eine manuelle Verstellung der Abblendeinrichtung 4 erfolgt ist, wird in der Regel vorzugsweise ein Abblend-Istwertgeber 14 eingesetzt, der den Abblend-Istwert i aus der Verstellzeit des in Figur 5 gezeigten Antriebsteiles 4a für die Abblendeinrichtung 4 ermittelt. und somit nicht gleichzeitig vom Außenlicht und der Stellung der Abblendeinrichtung abhängig ist. Ein derartiger Abblend-Istwertgeber schließt aus der Zeit, die benötigt wird, um den gegenwärtigen Abblendzustand der Abblendeinrichtung 4 einzustellen, auf die gegenwärtige Abblendstellung der Abblendeinrichtung 4. Es kann ebenfalls ein Abblend-Istwertgeber eingesetzt werden, der beispielsweise bei jeder Umdrehung einer Antriebswelle des Antriebsteils 4a der Abblendeinrichtung 4 einen Impuls zählt und aufgrund der gezählten Impulse auf den aktuellen Abblendwert schließt.

Der Fremdeingriffsensor 7 und/oder der Abblend-Istwertgeber 14 können das Antriebsteil 4a für die Abblendeinrichtung 4 integriert sein. Desweiteren kann auch der Abblend-Istwertgeber 14 und der Fremdeingriffsensor 7 identisch sein, d.h. daß die Funktionen der beiden Bauteile durch ein einziges Bauteil ausgeführt wird.

Die in den einzelnen Figuren gezeigten Funktionsblöcke können selbstverständlich auch außerhalb des Raumes 21 angeordnet sein.

Abschließend wird anhand Fig. 6 die Abhängigkeit der Dimmsteuerung der in Fig. 1-5 gezeigten Ausführungsbeispiele von der Außenlichtsstärke und der augenblicklichen Jalousieposition verdeutlicht. Die Dimmsteuerung erfolgt gemäß einer Dimmsteuerfunktion abhängig von einigen gespeicherte Datenpunkten, d.h. Funktionswerten, die individuell durch den Benutzer festgelegt bzw. in eine entsprechende Speichervorrichtung eingegeben werden können. Im Laufe der Steuerung werden Zwischenwerte durch Interpolation berechnet. Die Dimmsteuerung erfolgt im wesentlichen gemäß einer durch diese Datenpunkte definierten Ebene. In Fig. 6 wurden willkürlich drei Datenpunkte festgelegt, nämlich ein Hellpunkt H bei minimaler Außenhelligkeit und vollständig geöffneter Jalousie ein Dunkelpunkt D bei maximaler Außenhelligkeit und vollständig geöffneter Jalousie sowie ein Abblendpunkt A bei mittlerer Außenhelligkeit und vollständig geschlossener Jalousie. Jeder dieser Datenpunkte H,D und A definieren Dimmstellwerte d_{H}, d_{D}, d_{A} für die Dimmsteuerung der Kunstlichtquelle, wobei ein höherwertiger Dimmstellwert einer größeren Kunstlichtstärke, d.h. einer geringeren Dimmung entspricht. Aus Fig. 6 ist somit ersichtlich, daß sowohl bei minimaler Außenlichtstärke, z.B in der Nacht, als auch bei vollständig geschlossener Jalousie die Dimmung der Kunstlichtquelle am geringsten ist (im allgemeinen gilt wohl d_{H} = d_{A}). Mit zunehmender Außenhelligkeit nimmt die Dimmung der Kunstlichtquelle zu. Ebenso ist aus Fig. 6 ersichtlich, daß der dem Abblendpunkt A bei vollständig geöffneter Jalousie entsprechende Datenpunkte A' eine stärkere Dimmung der Kunstlichtquelle zur Folge hat, d.h. es gilt d_{A}' < d_{A}. Die Festlegung der Datenpunkte H,D,A und der entsprechenden Dimm-Stellwerte d_{H}, d_{D}, d_{A} wurde selbstverständlich in Fig. 6 willkürlich gewählt.

Die gewählten Datenpunkte, in Fig. 6 die Datenpunkte H,D,A, definieren eine Ebene E. Die Dimmsteuerung erfolgt dann im wesentlichen gemäß dieser Ebene E, wobei die Ebene E durch andere oder zusätzliche Datenpunkte benutzerdefiniert verschoben oder verzerrt werden kann.

## Patentansprüche

1. Verfahren zum Einstellen des Summenlichts in einem innen und von außen beleuchteten Raum (21) durch Dimmen des Innenlichts und durch Abblenden des Außenlichts,
wobei das Dimmen automatisch nach einer von mindestens einer Führungsgröße abhängigen Dimmsteuerfunktion (3) erfolgt,
**dadurch gekennzeichnet,**
daß das Abblenden automatisch nach einer von mindestens einer Führungsgröße abhängigen Abblendsteuerfunktion (6) erfolgt,
daß bei einem Fremdeingriff in die Abblendsteuerung dieser erfaßt wird, und
daß das Dimmen und das Abblenden nach Erfassen eines Fremdeingriffs in die Abblendsteuerung automatisch nach einer den Fremdeingriff berücksichtigenden Offset-Dimmfunktion (18) bzw. Offset-Abblendfunktion (20) erfolgt.

2. Verfahren nach Anspruch 1,
**dadurch gekennzeichnet,**
daß die Offset-Dimmfunktion (18) und die Offset-Abblendfunktion (20) identisch sind und von der gleichen Führungsgröße bzw. den gleichen Führungsgrößen abhängen.

3. Verfahren zum Einstellen des Summenlichts in einem innen und von außen beleuchteten Raum (21) durch Dimmen des Innenlichts und durch Abblenden des Außenlichts,
wobei das Dimmen automatisch nach einer von mindestens einer Führungsgröße abhängigen Dimmsteuerfunktion (3) erfolgt,
**dadurch gekennzeichnet,**
daß das Abblenden automatisch nach einer von mindestens einer Führungsgröße abhängigen Abblendsteuerfunktion (6) erfolgt,
daß bei einem Fremdeingriff in die Abblendsteuerung dieser erfaßt wird, und
daß die Abblendsteuerung nach Erfassen eines Fremdeingriffs in die Abblendsteuerung zumindest eine vorgegebene Zeit lang oder bis zu einer manuellen Reaktivierung oder bis zum Überschreiten oder Unterschreiten eines Schwellenwerts durch eine Führungsgröße außer Betrieb gesetzt wird, wobei während dieser Zeitspanne das Dimmen automatisch nach der Dimmsteuerfunktion (3) erfolgt.

4. Verfahren zum Einstellen des Summenlichts in einem innen und von außen beleuchteten Raum (21) durch Dimmen des Innenlichts und durch Abblenden des Außenlichts,
wobei das Dimmen automatisch nach einer von mindestens einer Führungsgröße abhängigen ersten Dimmsteuerfunktion (3) erfolgt,
**dadurch gekennzeichnet,**
daß das Abblenden automatisch nach einer von mindestens einer Führungsgröße abhängigen Abblendsteuerfunktion (6) erfolgt,
daß bei einem Fremdeingriff in die Abblendsteuerung dieser erfaßt wird, und
daß das Dimmen nach Erfassen eines Fremdeingriffs in die Abblendsteuerung automatisch nach einer zweiten Dimmsteuerfunktion (17) erfolgt, die von dem Abblend-Istwert als weitere Führungsgröße abhängig ist, wobei das Abblenden weiterhin unabhängig davon nach der Abblendsteuerfunktion (6) erfolgt.

5. Verfahren nach einem der vorhergehenden Ansprüche,
**dadurch gekennzeichnet,**
daß der Fremdeingriff in die Abblendsteuerung einer manuellen Abblendverstellung entspricht.

6. Verfahren nach einem der vorhergehenden Ansprüche,
**dadurch gekennzeichnet,**
daß die Dimmsteuerfunktion (3) und die Abblendsteuerfunktion (6) identisch sind und von der gleichen Führungsgröße bzw. den gleichen Führungsgrößen abhängen.

7. Verfahren nach einem der vorstehenden Ansprüche,
**dadurch gekennzeichnet, daß**
jede Steuerfunktion aus einer Mehrzahl von unabhängig voneinander benutzerdefiniert einstellbaren Steuerfunktionswerten besteht.

8. Verfahren nach einem der vorstehenden Ansprüche,
**dadurch gekennzeichnet, daß**
die Dimmsteuerfunktion (3, 17) von einigen abgespeicherten Funktionswerten (A,D,H) gebildet wird, und
die Dimmersteuerung im wesentlichen gemäß einer durch diese Funktionswerte (A,D,H) definierten Ebene (E) erfolgt, wobei die Ebene (E) benutzerdefiniert veränderbar ist.

9. Verfahren nach Anspruch 8,
**dadurch gekennzeichnet, daß**
Zwischenwerte durch Interpolation berechnet werden.

10. Verfahren nach einem der Ansprüche 7 bis 9,
**dadurch gekennzeichnet, daß**
der Abblend-Istwert nach einem Fremdeingriff in die Abblendsteuerung als zusätzlicher Steuerfunktionswert abgespeichert werden kann.

11. Verfahren nach Anspruch 4 oder 10,
**dadurch gekennzeichnet, daß**
der Abblend-Istwert aus der Verstellzeit einer Abblendeinrichtung (4) zum Abblenden des Außenlichts abgeleitet wird.

12. Verfahren nach Anspruch 4 oder 10,
**dadurch gekennzeichnet, daß**
der Abblend-Istwert aus der Lichtstärke des durch die Abblendung reduzierten, in den Raum (21) eintretenden Außenlichts abgeleitet wird.

13. Verfahren nach einem der Ansprüche 1 bis 12,
**dadurch gekennzeichnet, daß**
die Dimmsteuerfunktion (3, 17) vom Tageslicht und/oder der Tageszeit als Führungsgröße/Führungsgrößen abhängig ist.

14. Verfahren nach einem der Ansprüche 1 bis 12,
**dadurch gekennzeichnet, daß**
die Abblendsteuerfunktion (6) vom Tageslicht und/oder der Tageszeit und/oder von klimatischen Gegebenheiten außerhalb des Raumes, insbesondere vom Sonnenstand und/oder der Außentemperatur und/oder der Niederschlagsart, als Führungsgröße/Führungsgrößen abhängig ist.

15. Verfahren nach einem der vorhergehenden Ansprüche,
**dadurch gekennzeichnet, daß**
jede der Steuerfunktionen benutzerdefiniert veränderbar ist.

16. Vorrichtung zur Durchführung des Verfahrens nach Anspruch 3 zur Einstellung der Summenlichts in einem innen und von außen durch mindestens eine Raumöffnung (23) beleuchteten Raum (21),
- mit mindestens einer Kunstlichtquelle (1) in dem Raum (21),
- mit einer Dimmeinrichtung (2) für die Kunstlichtquelle (1), welche die Kunstlichtquelle (1) nach einer von mindestens einer Führungsgröße (a, b, c) abhängigen Dimmsteuerfunktion (3) steuert, und
- mit einer vor oder hinter mindestens einer Raumöffnung (23) angeordneten verstellbaren Abblendeinrichtung (4) zur Reduzierung des in den Raum (21) eintretenden Außenlichts,
**gekennzeichnet durch**
- ein Abblendsteuerteil (5) zur automatischen Steuerung der Abblendeinrichtung (4) nach einer mindestens von einer Führungsgröße (a, b, c) abhängigen Abblendsteuerfunktion,
- einen mit der Abblendeinrichtung (4) verbundenen Fremdeingriffsensor (7) zum Feststellen einer nicht durch das Abblendsteuerteil (5) verursachten Verstellung der Abblendeinrichtung (4) und zum Erzeugen eines entsprechenden Verstellsignals (v), und
- ein dem Abblendsteuerteil (5) zugeordnetes Abblend-Logikteil (8) zum Außerbetriebsetzen der Abblendeinrichtung (4) bei Vorliegen des Verstellsignals (v) des Fremdeingriffsensors (7) für die Dauer einer bestimmten Zeit oder bis zu einer manuellen Reaktivierung oder bis zum Über- oder Unterschreiten eines Schwellenwerts durch eine Führungsgröße (a, b, c).

17. Vorrichtung zur Durchführung des Verfahrens nach Anspruch 4 zur Einstellung der Summenlichts in einem innen und von außen durch mindestens eine Raumöffnung (23) beleuchteten Raum (21),
- mit mindestens einer Kunstlichtquelle (1) in dem Raum (21),
- mit einer Dimmeinrichtung (2) für die Kunstlichtquelle (1), welche die Kunstlichtquelle (1) nach einer von mindestens einer Führungsgröße (a, b, c) abhängigen ersten Dimmsteuerfunktion (3) steuert, und
- mit einer vor oder hinter mindestens einer Raumöffnung (23) des Raumes (21) angeordneten verstellbaren Abblendeinrichtung (4) zur Reduzierung des in den Raum (21) eintretenden Außenlichts,
**gekennzeichnet durch**
- ein Abblendsteuerteil (5) zur automatischen Steuerung der Abblendeinrichtung (4) nach einer mindestens von einer Führungsgröße (a, b, c) abhängigen Abblendsteuerfunktion,
- einen mit der Abblendeinrichtung (4) verbundenen Fremdeingriffsensor (7) zum Feststellen einer nicht durch das Abblendsteuerteil (5) verursachten Verstellung der Abblendeinrichtung (4) und zum Erzeugen eines entsprechenden Verstellsignals (v),
- einen Abblend-Istwertgeber (14) zum Erfassen des aktuellen Abblendgrads der Abblendeinrichtung (4) und zum Erzeugen eines entsprechenden Abblend-Istwensignals (i), wobei der Fremdeingriffsensor (7) und der Abblend-Istwertgeber (14) mit der Dimmeinrichtung (2) verbunden sind,
- einen der Dimmeinrichtung (2) zugeordneten Dimmsteuerfunktions-Speicher (15) zum Speichern zumindest der ersten Dimmsteuerfunktion (3) und einer von mindestens einer Führungsgröße (a, b, c) abhängigen zweiten Dimmsteuerfunktion (17), wobei die zweite Dimmsteuerfunktion (17) zusätzlich von dem Abblend-Istwensignal (i) als weitere Führungsgröße abhängig ist, und
- ein zu der Dimmeinrichtung (2) gehörendes Dimm-Logikteil (16) zum Veranlassen der Dimmeinrichtung (2) bei Vorliegen eines Verstellsignals (v) des Fremdeingriffsensors (7), die Kunstlichtquelle (1) entsprechend der zweiten Dimmsteuerfunktion (17) zu dimmen.

18. Vorrichtung zur Durchführung des Verfahrens nach Anspruch 1 zur Einstellung der Summenlichts in einem innen und von außen durch mindestens eine Raumöffnung (23) beleuchteten Raum (21),
- mit mindestens einer Kunstlichtquelle (1) in dem Raum (21),
- mit einer Dimmeinrichtung (2) für die Kunstlichtquelle (1), welche die Kunstlichtquelle (1) nach einer von mindestens einer Führungsgröße (a, b, c) abhängigen Dimmsteuerfunktion (3) steuert, und
- mit einer vor oder hinter mindestens einer Raumöffnung (23) des Raumes (21) angeordneten verstellbaren Abblendeinrichtung (4) zur Reduzierung des in den Raum (21) eintretenden Außenlichts,
**gekennzeichnet durch**
- ein Abblendsteuerteil (5) zur automatischen Steuerung der Abblendeinrichtung (4) nach einer mindestens von einer Führungsgröße (a, b, c) abhängigen Abblendsteuerfunktion,
- einen mit der Abblendeinrichtung (4) verbundenen Fremdeingriffsensor (7) zum Feststellen einer nicht durch das Abblendsteuerteil (5) verursachten Verstellung der Abblendeinrichtung (4) und zum Erzeugen eines entsprechenden Verstellsignals (v),
- einen Abblend-Istwertgeber (14) zum Erfassen des aktuellen Abblendgrads der Abblendeinrichtung (4) und zum Erzeugen eines entsprechenden Abblend-Istwertsignals (i), wobei der Fremdeingriffsensor (7) und der Abblend-Istwertgeber (14) sowohl mit der Dimmeinrichtung (2) als auch mit der Abblendeinrichtung (4) verbunden sind,
- einen der Dimmeinrichtung (2) zugeordneten Dimmsteuerfunktions-Speicher (15) zum Speichern der Dimmsteuerfunktion (3) und mindestens einer von der oder den Führungsgrößen (a, b, c) abhängigen Offset-Dimmsteuerfunktion (18),
- ein zu der Dimmeinrichtung (2) gehörendes Dimm-Logikteil (16) zum Veranlassen der Dimmeinrichtung (2) bei Vorliegen eines Verstellsignals (v) des Fremdeingriffsensors (7), die Kunstlichtquelle (1) entsprechend der Offset-Dimmsteuerfunktion (18) abhängig von dem Abblend-Istwensignal (i) zu dimmen,
- ein dem Abblendsteuerteil (5) zugeordneter Abblendsteuerfunktions-Speicher (19) zum Speichern der Abblendsteuerfunktion (6) und mindestens einer von der oder den Führungsgrößen (a, b, c) abhängigen Offset-Abblendsteuerfunktion (20), und
- ein zu dem Abblendsteuerteil (5) gehörendes Abblend-Logikteil (16) zum Veranlassen des Abblendsteuerteils (5) bei Vorliegen eines Verstellsignals (v) des Fremdeingriffsensors (7), die Abblendeinrichtung (4) entsprechend der Offset-Abblendsteuerfunktion (20) abhängig von dem Abblend-Istwensignal (i) einzustellen.

19. Vorrichtung nach einem der Ansprüche 16 bis 19,
**dadurch gekennzeichnet,**
daß die Kunstlichtquelle (1) und die Abblendeinrichtung (4) durch ein gemeinsames Steuerteil (13) steuerbar sind, wobei die Dimmsteuerfunktion (3) und die Abblendsteuerfunktion (6) identisch sind und von den gleichen Fültrungsgrößen (a, b, c) abhängen.

20. Vorrichtung nach Anspruch 18,
**dadurch gekennzeichnet, daß**
die Kunstlichtquelle (1) und die Abblendeinrichtung (4) durch ein gemeinsames Steuerteil (13) steuerbar sind, wobei die Dimmsteuerfunktion (3) und
Abblendsteuerfunktion (6) identisch sind und von den gleichen Führungsgrößen (a, b, c) abhängen, und
das Dimm-Logikteil (16) und das Abblend-Logikteil (8) identisch sind und ein gemeinsames Logikteil (21) bilden, wobei die Offset-Dimmsteuerfunktion (18) und die Offset-Abblendsteuerfunktion (20) identisch sind und von den gleichen Führungsgrößen (a, b, c) abhängen und der Dimmsteuerfunktions-Speicher (15) und der Abblendsteuerfunktions-Speicher (19) identisch sind.

21. Vorrichtung nach einem der Ansprüche 16 bis 18,
**dadurch gekennzeichnet, daß**
jede Steuerfunktion (3, 6, 17, 18, 20) aus einer Mehrzahl von unabhängig voneinander benutzerdefiniert einstellbaren Steuerfunktionswerten besteht,
ein Abblendfunktionswerte-Speicher (10), der mit dem Abblendsteuerteil (5) verbunden ist, und ein Dimmfunktionswerte-Speicher -Speicher (11), der mit der Dimmeinrichtung (2) verbunden ist, vorgesehen sind, die die Steuerfunktionswerte speichern, und
eine mit dem Abblendfunktionswerte-Speicher (10) und dem Dimmfunktionswerte-Speicher (11) verbundene Programmiereinichtung (12) vorgesehen ist, mit welcher die Steuerfunktionswerte vorbelegbar sind.

22. Vorrichtung nach Anspruch 21 und Anspruch 19 oder 20,
**dadurch gekennzeichnet, daß**
der Abblendfunktionswerte-Speicher (10) und der Dimmfunktionswerte-Speicher (11) identisch sind und mit dem gemeinsamen Steuerteil (13) der Abblendeinrichtung (4) und der Kunstlichtquelle (1) verbunden sind.

23. Vorrichtung nach Anspruch 21 oder 22,
**dadurch gekennzeichnet, daß**
die Programmiereinrichtung (12) mit dem Abblend-Istwertgeber (14) verbunden ist und die Steuerfunktionswerte gemäß dem vom Abblend-Istwertgeber (14) erfaßten aktuellen Abblendgrad der Abblendeinrichtung (4) belegbar sind.

24. Vorrichtung nach einem der Ansprüche 16 bis 23,
**dadurch gekennzeichnet, daß**
die Abblendeinrichtung (4) eine von einem Antriebsteil (4a) angetriebene Jalousie mit in ihrer Neigung verstellbaren Lamellen oder ein lichtdichter Rolladen ist.

25. Vorrichtung nach Anspruch 24 und Anspruch 17 oder 18,
**dadurch gekennzeichnet, daß**
der Abblend-Istwertgeber (14) den Abblend-Istwert (i) aus der Verstellzeit des Antriebsteiles (4a) für die Abblendeinrichtung (4) ermittelt.

26. Vorrichtung nach Anspruch 25,
**dadurch gekennzeichnet, daß**
der Fremdeingriffssensor (7) und/oder der Abblend-Istwertgeber (14) in das Antriebsteil (4a) für die Abblendeinrichtung (4) integriert sind.

27. Vorrichtung nach Anspruch 26,
**dadurch gekennzeichnet, daß**
der Abblend-Istwertgeber (14) und der Fremdeingriffsensor (7) identisch sind.

28. Vorrichtung nach einem der Ansprüche 17, 18 oder 25-27,
**dadurch gekennzeichnet, daß**
der Abblend-Istwertgeber (14) ein in dem Raum (21) angeordneter und gegen die Abblendeinrichtung (4) gerichteter Außenlichtsensor ist, der das durch die Abblendung reduzierte, in den Raum (21) eintretende Außenlicht erfaßt und daraus den Abblend-Istwert (i) ableitet.

29. Vorrichtung nach einem der Ansprüche 16 bis 28,
**dadurch gekennzeichnet, daß**
außerhalb des Raumes (21) ein Außenlicht-Sensor (9) angeordnet ist, welcher ein Außenlicht-Istwertsignal (a) erzeugt, das die/eine Führungsgröße für die Dimmeinrichtung (2) und das Abblendsteuerteil (5) ist.

## Claims

1. Method for setting the total light in a room (21) with interior illumination and illuminated from the outside, by means of dimming of the interior light and by means of screening of the outside light,
the dimming being effected automatically in accordance with a dimming control function (3) dependent upon at least one control parameter,
characterised in that,
the screening is effected automatically in accordance with a screening control function (6) dependent upon at least one control parameter,
in that
in the event of an external intervention in the screening control this intervention is detected, and
in that
after detection of an external intervention in the screening control, the dimming and the screening are effected in accordance with an offset dimming function (18) or offset screening function (20) taking into account to external intervention.

2. Method according to claim 1,
characterised in that,
the offset dimming function (18) and the offset screening function (20) are identical and depend upon the same control parameter or the same control parameters.

3. Method for setting the total light in a room (21) with interior illumination and illuminated from the outside, by means of dimming of the interior light and by means of screening of the outside light,
the dimming being effected in automatically accordance with a dimming control function (3) dependent upon at least one control parameter,
characterised in that,
the screening is effected automatically in accordance with a screening control function (6) dependent upon at least one control parameter,
in that
in the event of an external intervention in the screening control this intervention is detected, and
in that
after detection of an external intervention in the screening control, the screening control is taken out of operation at least for a predetermined time, or until a manual reactivation takes place, or until a threshold value is overshot or undershot by a control parameter, during this period of time the dimming being effected automatically in accordance with the dimming control function (3).

4. Method for setting the total light in a room (21) with interior illumination and illuminated from the outside, by means of dimming of the interior light and by means of screening of the outside light,
the dimming being effected automatically in accordance with a first dimming control function (3) dependent upon at least one control parameter,
characterised in that,
the screening is effected automatically in accordance with a screening control function (6) dependent upon at least one control parameter,
in that
in the event of an external intervention in the screening control this intervention is detected, and
in that
after detection of external intervention in the screening control, the dimming is effected automatically in accordance with a second dimming control function (17), which is dependent upon the screening actual value, as a further control parameter, the screening continuing to be effected, independently thereof, in accordance with the screening control function (6).

5. Method according to any preceding claim,
characterised in that,
the external intervention in the screening control corresponds to a manual screening adjustment.

6. Method according to any preceding claim,
characterised in that,
the dimming control function (3) and the screening control function (6) are identical and depend upon the same control parameter or the same control parameters.

7. Method according to any preceding claim,
characterised in that,
each control function consists of plurality of settable control function values, user-defined independently of one another.

8. Method according to any preceding claim,
characterised in that,
the dimming control function (3, 17) is formed from some stored function values (A, D, H), and
the dimming control is effected in substance in accordance with a plane (E) defined by means of these function values (A, D, H), the plane (E) being user-definedly variable.

9. Method according to claim 8,
characterised in that,
intermediate values are calculated by means of interpolation.

10. Method according to any of claims 7 to 9,
characterised in that,
the actual screening value, after an external intervention in the screening control, can be stored as additional control function value.

11. Method according to claim 4 or 10,
characterised in that,
the actual screening value is derived from the adjustment time of a screening device (4) for the screening of the outside light.

12. Method according to claim 4 or 10,
characterised in that,
the actual screening value is derived from the light intensity of the outside light, reduced by means of the screening, entering the room (21).

13. Method according to any of claims 1 to 12,
characterised in that,
the dimming control function (13, 17) is dependent upon the daylight and/or the time of day, as control parameter/control parameters.

14. Method according to any of claims 1 to 12,
characterised in that,
the screening control function (6) is dependent upon the daylight and/or the time of day and/or climatic conditions outside the room, in particular the position of the sun and/or the outside temperature and/or the type of precipitation, as control parameter/control parameters.

15. Method according to any preceding claim,
characterised in that,
each of the control functions is user-definedly variable.

16. Device for carrying out the method according to claim 3, for the setting of the total light in a room (21) having interior illumination and illuminated from the outside through at least one opening (23) to the room,
- having at least one artificial light source (1) in the room (21),
- having a dimmer device (2) for the artificial light source (1) which controls the artificial light source (1) in accordance with a dimming control function (3) dependent upon at least one control parameter (a, b, c), and
- having an adjustable screening device (4), arranged before or behind at least one opening (23) to the room, for reducing the outside light entering the room (21),
characterised by,
- a screening control part (5) for the automatic control of the screening device (4) in accordance with a screening control function dependent upon at least one control parameter (a, b, c),
- an external intervention sensor (7), connected with the screening device (4), for determining an adjustment of the screening device (4) not brought about by means of the screening control part (5) and for generating a corresponding adjustment signal (v), and
- a screening logic part (8), associated with the screening control part (5), for setting the screening device (4) out of operation in the presence of the adjustment signal (v) of the external intervention sensor (7) for the duration of a certain time or until a manual reactivation or until a threshold value is overshot or undershot by a control parameter (a, b, c).

17. Device for carrying out the method according to claim 4, for the setting of the total light in a room (21) having interior illumination and illuminated from the outside through at least one opening (23) to the room,
- having at least one artificial light source (1) in the room (21),
- having a dimmer device (2) for the artificial light source (1) which controls the artificial light source (1) in accordance with a first dimming control function (3) dependent upon at least one control parameter (a, b, c), and
- having an adjustable screening device (4), arranged before or behind at least one opening (23) to the room, for reducing the outside light entering the room (21),
characterised by,
- a screening control part (5) for the automatic control of the screening device (4) in accordance with a screening control function dependent upon at least one control parameter (a, b, c),
- an external intervention sensor (7), connected with the screening device (4), for determining an adjustment of the screening device (4) not brought about by means of the screening control part (5) and for generating a corresponding adjustment signal (v),
- a screening actual value sender (14) for detecting the current degree of screening of the screening device (4) and for generating a corresponding screening actual value signal (i), the external intervention sensor (7) and the screening actual value sender (14) being connected with the dimmer device (2),
- a dimming control function store (15) associated with the dimmer device (2) for storing at least the first dimming control function (3) and a second dimming control function (17), dependent upon at least one control parameter (a, b, c), whereby the second dimming control function (17) is additionally dependent upon the screening actual value signal (i) as further control parameter, and
- a dimmer logic part (16) belonging to the dimmer device (2) for causing the dimmer device (2), in the presence of an adjustment signal (v) of the external intervention sender (7), to dim the artificial light source (1) corresponding to the second dimming control function (17).

18. Device for carrying out the method according to claim 1, for the setting of the total light in a room (21) having interior illumination and illuminated from the outside through at least one opening (23) to the room,
- having at least one artificial light source (1) in the room (21),
- having a dimmer device (2) for the artificial light source (1) which controls the artificial light source (1) in accordance with a dimming control function (3) dependent upon at least one control parameter (a, b, c), and
- having an adjustable screening device (4), arranged before or behind at least one opening (23) to the room, for reducing the outside light entering the room (21),
characterised by,
- a screening control part (5) for the automatic control of the screening device (4) in accordance with a screening control function dependent upon at least one control parameter (a, b, c),
- an external intervention sensor (7), connected with the screening device (4), for determining an adjustment of the screening device (4) not brought about by means of the screening control part (5) and for generating a corresponding adjustment signal (v),
- a screening actual value sender (14) for detecting the current degree of screening of the screening device (4) and for generating a corresponding screening actual value signal (i), the external intervention sensor (7) and the screening actual value sender (14) being connected with both the dimmer device (2) and also the screening device (4),
- a dimming control function store (15) associated with the dimmer device (2) for storing the dimming control function (3) and at least one offset dimming control function (18) dependent upon the control parameter or control parameters (a, b, c)
- a dimmer logic part (16) belonging to the dimmer device (2) for causing the dimmer device (2), in the presence of an adjustment signal (v) of the external intervention sensor (7), to dim the artificial light source (1) in dependence upon the screening actual value signal (i) in correspondence to the offset dimming control function (18),
- a screening control function store (19), associated with the screening control part (5), for storing the screening control function (6) and at least one offset screening control function (20) dependent upon the control parameter or control parameters (a, b, c), and
- a screening logic part (16) belonging to the screening control part (5), for causing the screening control part (5), in the presence of an adjustment signal (v) of the external intervention sensor (7), to set the screening device (4) in dependence upon the screening actual value signal (i) in correspondence to the offset screening control function (20).

19. Device according to any of claims 16 to 19,
characterised in that,
the artificial light source (1) and the screening device (4) are controllable by means of a common control part (13), the dimming control function (3) and the screening control function (6) being identical and depending upon the same control parameters (a, b, c).

20. Device according to claim 18,
characterised in that,
the artificial light source (1) and the screening device (4) are controllable by means of a common control part (13), the dimming control function (3) and the screening control function (6) being identical and depending upon the same control parameters (a, b, c), and
the dimmer logic part (16) and the screening logic part (8) are identical and form a common logic part (21), the offset dimming control function (18) and the offset screening control function (20) being identical and depending upon the same control parameters (a, b, c), and the dimming control function store (15) and the screening control function store (19) are identical.

21. Device according to any of claims 16 to 18,
characterised in that,
each control function (3, 6, 17, 18, 20) consists of a plurality of control function values user-definedly settable independently of one another,
there are provided a screening function value store (10), which is connected with the screening control part (5), and a dimming function value store (11), which is connected with the dimming device (2), which store the control function values, and
there is provided a programming device (12) connected with the screening function value store (10) and the dimming function value store (11), with which programming device the control function values can be preset.

22. Device according to claim 21 and claim 19 or 20,
characterised in that,
the screening function value store (10) and the dimming function value store (11) are identical and are connected with the common control part (13) of the screening device (4) and the artificial light source (1).

23. Device according to claim 21 or 22,
characterised in that,
the programming device (12) is connected with the screening actual value sender (14) and the control function values can be set in accordance with the current degree of screening of the screening device (4) detected by the screening actual value sender (14).

24. Device according to any of claims 16 to 23,
characterised in that,
the screening device (4) is slatted blind, driven by a drive part (4a), having slats adjustable in their inclination, or an opaque roller shutter.

25. Device according to claim 24 and claim 17 or 18,
characterised in that,
the screening actual value sender (14) determines the screening actual value (i) from the adjustment time of the drive part (4a) for the screening device (4).

26. Device according to claim 25,
characterised in that,
the external intervention sensor (7) and/or the screening actual value sender (14) is or are integrated in the drive part (4a) for the screening device (4).

27. Device according to claim 26,
characterised in that,
the screening actual value sensor (14) and the external intervention sensor (7) are identical.

28. Device according to any of claims 17, 18 or 25 to 27,
characterised in that,
the screening actual value sender (14) is an outside light sensor arranged in the room (21) and directed at the screening device (4), which sensor detects the outside light, reduced by the screening, entering the room (21), and derives therefrom the screening actual value (i).

29. Device according to any of claims 16 to 28,
characterised in that,
an outside light sensor (9) is arranged outside the room (21), which sensor generates an outside light actual value signal (a), which is the/a control parameter for the dimmer device (2) and the screening control part (5).

## Revendications

1. Procédé de réglage de l'éclairage global dans un local (21) éclairé intérieurement et par l'extérieur, par variation de la lumière intérieure et filtrage de la lumière extérieure,
la variation de la lumière ayant lieu de manière automatique conformément à une fonction de commande de variation (3) dépendante d'au moins une grandeur de référence,
caractérisé par le fait
que le filtrage de la lumière a lieu de manière automatique conformément à une fonction de commande de filtrage (6) dépendante d'au moins une grandeur de référence,
qu'en cas d'intervention extérieure dans le filtrage, celle-ci est détectée et
que la variation et le filtrage de lumière, après détection d'une intervention extérieure dans la commande de filtrage de lumière, ont lieu de manière automatique, conformément à une fonction de variation décalée (18) et à une fonction de filtrage décalée (20) qui tiennent compte de l'intervention extérieure.

2. Procédé selon la revendication 1, caractérisé par le fait que la fonction de variation décalée (18) et la fonction de filtrage décalée (20) sont identiques et dépendent de la même ou des mêmes grandeurs de référence.

3. Procédé de réglage de l'éclairage global dans un local (21) éclairé intérieurement et par l'extérieur, par variation de la lumière intérieure et filtrage de la lumière extérieure,
la variation de la lumière ayant lieu de manière automatique conformément à une fonction de commande de variation (3) dépendante d'au moins une grandeur de référence,
caractérisé par le fait
que le filtrage de la lumière a lieu de manière automatique conformément à une fonction de commande de filtrage (6) dépendante d'au moins une grandeur de référence,
qu'en cas d'intervention extérieure dans le filtrage, celle-ci est détectée et
que la commande de filtrage, après détection d'une intervention extérieure dans la commande de filtrage de lumière, est mise hors service au moins pendant une durée prédéterminée ou jusqu'à une réactivation manuelle ou jusqu'à ce qu'une valeur seuil soit dépassée vers le haut ou vers le bas par une grandeur de référence, la variation de lumière, pendant ce laps de temps, ayant lieu de manière automatique conformément à la fonction de commande de variation (3).

4. Procédé de réglage de l'éclairage global dans un local (21) éclairé intérieurement et par l'extérieur, par variation de la lumière intérieure et filtrage de la lumière extérieure,
la variation de la lumière ayant lieu de manière automatique conformément à une fonction de commande de variation (3) dépendante d'au moins une grandeur de référence,
caractérisé par le fait
que le filtrage de la lumière a lieu de manière automatique conformément à une fonction de commande de filtrage (6) dépendante d'au moins une grandeur de référence,
qu'en cas d'intervention extérieure dans le filtrage, celle-ci est détectée et
que le variation de lumière, après détection d'une intervention extérieure dans la commande de filtrage de lumière, a lieu de manière automatique conformément à une seconde fonction de commande de variation (17) qui dépend de la valeur effective du filtrage de la lumière, comme grandeur de référence supplémentaire, le filtrage de la lumière ayant lieu indépendamment de cela conformément à la fonction de commande de filtrage (6).

5. Procédé selon une des revendications précédentes, caractérisé par le fait que l'intervention extérieure dans la commande de filtrage correspond à un réglage manuel du filtrage de la lumière.

6. Procédé selon une des revendications précédentes, caractérisé par le fait que la fonction de commande de variation (3) et la fonction de commande de filtrage (6) sont identiques et dépendent de la même ou des mêmes grandeurs de référence.

7. Procédé selon une des revendications précédentes, caractérisé par le fait que chaque fonction de commande se compose d'une pluralité de valeurs de fonction de commande réglables de manière indépendante par l'utilisateur.

8. Procédé selon une des revendications précédentes, caractérisé par le fait que la fonction de commande de variation d (3, 17) est formée de quelques valeurs de fonction (A, D, H) mémorisées et que la commande de variation à lieu essentiellement suivant un plan (E) défini par ces valeurs de fonction (A, D, H), le plan (E) pouvant être modifié par l'utilisateur.

9. Procédé selon la revendication 8, caractérisé par le fait des valeurs intermédiaires sont calculées par interpolation.

10. Procédé selon une des revendications 7 à 9, caractérisé par le fait que la valeur réelle du filtrage, après une intervention extérieure dans la commande de filtrage, peut être mémorisée en tant que valeur de fonction de commande supplémentaire.

11. Procédé selon la revendication 4 ou 10, caractérisé par le fait que la valeur réelle du filtrage est dérivée du temps de réglage du dispositif de filtrage de la lumière (4) pour filtrer la lumière extérieure.

12. Procédé selon la revendication 4 ou 10, caractérisé par le fait que la valeur réelle du filtrage est dérivée de l'intensité lumineuse de la lumière extérieure réduite par le filtrage, qui pénétre dans le local (21).

13. Procédé selon une des revendications 1 à 12, caractérisé par le fait que la fonction de commande de variation (3, 17) dépend de la lumière du jour et/ou de l'heure du jour en tant que grandeur/s de référence.

14. Procédé selon une des revendications 1 à 12, caractérisé par le fait que la fonction de commande de filtrage (6) dépend de la lumière du jour et/ou de l'heure du jour et/ou de données climatiques à l'extérieur du local, en particulier de la position du soleil et/ou de la température extérieure et/ou de la nature des précipitations en tant que grandeur/s de référence.

15. Procédé selon une des revendications précédentes, caractérisé par le fait que chacune des fonctions de commande est définie par l'utilisateur.

16. Dispositif pour la mise en oeuvre du procédé selon la revendication 3 pour le réglage de l'éclairage global dans un local (21) éclairé intérieurement et par l'extérieur, par variation de la lumière intérieure et filtrage de la lumière extérieure,
- avec au moins une source de lumière artificielle (1) dans le local (21),
- avec un variateur de lumière (2) pour la source de lumière artificielle (1), qui commande la source de lumière artificielle (1) conformément à une fonction de commande de variation (3) dépendante d'au moins une grandeur de référence (a, b, c) et
- avec un dispositif de filtrage (4) disposé devant ou derrière au moins une ouverture (23) du local aux fins de réduire la lumière extérieure entrant dans le local (21),
caractérisé par
- un module de commande de filtrage (5) pour commander de manière automatique le dispositif de filtrage (4) conformément à une fonction de commande de filtrage dépendante d'au moins une grandeur de référence (a, b, c),
- un détecteur d'intervention extérieure (7) lié au dispositif de filtrage (4) pour détecter un déplacement du dispositif de filtrage (4) qui ne serait pas causé par le module de commande de filtrage (5) et produire un signal de déplacement (v) correspondant et
- un module logique de filtrage (8) associé au module de commande de filtrage (5) pour couper le dispositif de filtrage (4), en présence du signal de déplacement (v) du détecteur d'intervention extérieure (7) pour une durée déterminée ou jusqu'à une réactivation manuelle ou jusqu'au dépassement vers le haut ou vers le bas d'une valeur seuil par une grandeur de référence (a, b, c).

17. Dispositif pour la mise en oeuvre du procédé selon la revendication 4 pour le réglage de l'éclairage global dans un local (21) éclairé intérieurement et par l'extérieur, par variation de la lumière intérieure et filtrage de la lumière extérieure,
- avec au moins une source de lumière artificielle (1) dans le local (21),
- avec un variateur de lumière (2) pour la source de lumière artificielle (1), qui commande la source de lumière artificielle (1) conformément à une fonction de commande de variation (3) dépendante d'au moins une grandeur de référence (a, b, c) et
- avec un dispositif de filtrage (4) disposé devant ou derrière au moins une ouverture (23) du local aux fins de réduire la lumière extérieure entrant dans le local (21),
caractérisé par
- un module de commande de filtrage (5) pour commander de manière automatique le dispositif de filtrage (4) conformément à une fonction de commande de filtrage dépendante d'au moins une grandeur de référence (a, b, c),
- un détecteur d'intervention extérieure (7) lié au dispositif de filtrage (4) pour détecter un déplacement du dispositif de filtrage (4) qui ne serait pas causé par le module de commande de filtrage (5) et produire un signal de déplacement (v) correspondant,
- un capteur de valeur réelle de filtrage (14) pour déterminer le degré de filtrage actuel du dispositif de filtrage (4) et produire un signal de valeur réelle de filtrage (i) correspondant, le détecteur d'intervention extérieure (7) et le capteur de valeur réelle de filtrage (14) étant reliés au variateur de lumière (2),
- une mémoire de fonctions de commande de variation (15) associée au variateur de lumière (2) pour mémoriser au moins la première fonction de commande de variation (3) et une deuxième fonction de commande de variation (17) dépendante d'au moins une grandeur de référence (a, b, c), la deuxième fonction de commande de variation (17) dépendant en plus du signal de valeur réelle de filtrage (i) en tant que grandeur de référence supplémentaire et
- un module logique de variation (16) faisant partie du variateur de lumière (2), pour activer le variateur de lumière (2) en cas de présence d'un signal de déplacement (v) du détecteur d'intervention extérieure (7), afin de faire varier la source de lumière artificielle (1) conformément à la deuxième fonction de commande de variation (17).

18. Dispositif pour la mise en oeuvre du procédé selon la revendication 1 pour le réglage de l'éclairage global dans un local (21) éclairé intérieurement et par l'extérieur, par variation de la lumière intérieure et filtrage de la lumière extérieure,
- avec au moins une source de lumière artificielle (1) dans le local (21),
- avec un variateur de lumière (2) pour la source de lumière artificielle (1), qui commande la source de lumière artificielle (1) conformément à une fonction de commande de variation (3) dépendante d'au moins une grandeur de référence (a, b, c) et
- avec un dispositif de filtrage (4) disposé devant ou derrière au moins une ouverture (23) du local aux fins de réduire la lumière extérieure entrant dans le local (21),
caractérisé par
- un module de commande de filtrage (5) pour commander de manière automatique le dispositif de filtrage (4) conformément à une fonction de commande de filtrage dépendante d'au moins une grandeur de référence (a, b, c),
- un détecteur d'intervention extérieure (7) lié au dispositif de filtrage (4) pour détecter un déplacement du dispositif de filtrage (4) qui ne serait pas causé par le module de commande de filtrage (5) et produire un signal de déplacement (v) correspondant,
- un capteur de valeur réelle de filtrage (14) pour déterminer le degré de filtrage actuel du dispositif de filtrage (4) et produire un signal de valeur réelle de filtrage (i) correspondant, le détecteur d'intervention extérieure (7) et le capteur de valeur réelle de filtrage (14) étant reliés au variateur de lumière (2),
- une mémoire de fonctions de commande de variation (15) associée au variateur de lumière (2) pour mémoriser au moins la première fonction de commande de variation (3) et au moins une deuxième fonction de commande de variation (17) dépendante de la ou de grandeur/s de référence (a, b, c),
- un module logique de variation (16) faisant partie du variateur de lumière (2) pour activer le variateur de lumière (2) en présence d'un signal de déplacement (v) du détecteur d'intervention extérieure (7), afin faire varier la source de lumière artificielle (1) conformément à la deuxième fonction de commande de variation (17),
- une mémoire de fonctions de commande de filtrage (19) associée au module de commande de filtrage (5) pour mémoriser la fonction de commande de filtrage (6) et au moins une fonction de commande de filtrage décalée (20) dépendante de la ou des grandeurs de référence (a, b, c), et
- un module logique de filtrage (8) associé au module de commande de filtrage (5) pour couper le dispositif de filtrage (4) en présence du signal de déplacement (v) du détecteur d'intervention extérieure (7) pour une durée déterminée ou jusqu'à une réactivation manuelle ou jusqu'au dépassement vers le haut ou vers le bas d'une valeur seuil par une grandeur de référence (a, b, c)

19. Dispositif selon une des revendications 16 à 18, caractérisé par le fait que la source de lumière artificielle (1) et le dispositif de filtrage (4) peuvent être commandés par un module de commande (13) commun, la fonction de commande de variation (3) et la fonction de commande de filtrage (6) étant identiques et dépendant des mêmes grandeurs de référence (a, b, c).

20. Dispositif selon la revendication 18, caractérisé par le fait que la source de lumière artificielle (1) le dispositif de filtrage (4) peuvent être commandés par un module de commande (13) commun, la fonction de commande de variation (3) et la fonction de commande de filtrage (6) étant identiques et dépendant des mêmes grandeurs de référence (a, b, c) et que le module logique de variation (16) et le module logique de filtrage (8) sont identiques et forment un module logique (21) commun, la fonction de commande de variation décalée (18) et la fonction de commande de filtrage décalée (20) étant identiques et dépendant des mêmes grandeurs de référence (a, b, c) et la mémoire de fonctions de commande de variation (15) et la mémoire de fonctions de commande de filtrage (19) étant identiques.

21. Dispositif selon une des revendications 16 à 18, caractérisé par le fait que chaque fonction de commande (3, 6, 17, 18, 20) se compose d'une pluralité de valeurs de fonctions de commande indépendantes réglables par l'utilisateur, par le fait qu'il est prévu une mémoire de valeurs de fonctions de filtrage (10) qui est reliée au module de filtrage (5) et une mémoire de valeurs de fonctions de variation (11) qui est reliée au module de variation (2) qui mémorise les valeurs de fonctions de commande et un dispositif de programmation (12) associé à la mémoire de valeurs de fonctions de filtrage (10) et à la mémoire de valeurs de fonctions de variation (11) à l'aide duquel les valeurs de fonctions de commande peuvent fixées.

22. Dispositif selon la revendication 21 et la revendication 19 ou 20, caractérisé par le fait que la mémoire de valeurs de fonctions de filtrage (10) et la mémoire de valeurs de fonctions de variation (11) sont identiques et sont reliées au module de commande (13) commun du dispositif de filtrage de la lumière (4) et de la source de lumière artificielle (1).

23. Dispositif selon la revendication 21 ou 22, caractérisé par le fait que le dispositif de programmation (12) est relié au capteur de valeur réelle de filtrage (14) et que les valeurs de fonctions de commande peuvent être appliquées en fonction du degré de filtrage actuel du dispositif de filtrage de lumière mesuré par le capteur de valeur réelle de filtrage (14).

24. Dispositif selon une des revendications 16 à 23, caractérisé par le fait que le dispositif de filtrage de lumière (4) est un store mû par un module d'entraînement (4a) avec des lamelles réglables en inclinaison ou un volet roulant opaque.

25. Dispositif selon la revendication 24 et la revendication 17 ou 18, caractérisé par le fait que le capteur de valeur réelle de filtrage (14) détermine la valeur réelle de filtrage (i) à partir du temps de mouvement du module d'entraînement (4a) pour le dispositif de filtrage de la lumière (4).

26. Dispositif selon la revendication 25, caractérisé par le fait que le détecteur d'intervention extérieure (7) et/ou le capteur de valeur réelle de filtrage (14) sont intégrés dans le module d'entraînement (4a) pour le dispositif de filtrage de la lumière (4).

27. Dispositif selon la revendication 26, caractérisé par le fait que le capteur de valeur réelle de filtrage (14) et le détecteur d'intervention extérieure (7) sont identiques.

28. Dispositif selon une des revendications 17, 18 ou 25-27, caractérisé par le fait que capteur de valeur réelle de filtrage (14) est un capteur de lumière extérieure disposé dans le local (21) et dirigé vers le dispositif de filtrage de la lumière (4), qui mesure la lumière extérieure réduite par le dispositif de filtrage de la lumière (4) entrant dans le local (21).

29. Dispositif selon une des revendications 16 à 28, caractérisé par le fait qu'un capteur de lumière extérieure (9) est disposé à l'extérieur du local (21) et produit un signal de valeur réelle de filtrage (a) qui est la/une grandeur de référence pour le variateur de lumière (2) et le module de commande de filtrage (5).
